# EUROPÄISCHE PATENTSCHRIFT

(11) **EP 1 788 597 B1**
(45) Veröffentlichungstag und Bekanntmachung des Hinweises auf die Patenterteilung: **31.12.2008**
(21) Anmeldenummer: 06023399.6
(22) Anmeldetag: 10.11.2006
(51) Int. Cl.: H01H 9/06, B25F 5/02

(54) **Elektrowerkzeug, insbesondere Akku-Elektrowerkzeug**
Battery-operated electric handtool
Outil à main électrique alimenté par batterie

(30) Priorität: 16.11.2005 DE 102005054498
(43) Veröffentlichungstag der Anmeldung: 23.05.2007
(73) Patentinhaber: Marquardt GmbH, 78604 Rietheim-Weilheim (DE)
(72) Erfinder: Bachmann, Peter, 78647 Trossingen (DE); Broghammer, Peter, 78573 Wurmlingen (DE)
(74) Vertreter: Otten, Herbert

(56) Entgegenhaltungen:
- EP-A- 1 439 037
- EP-A2- 0 726 586
- EP-A2- 1 075 906
- DE-A1- 10 246 761
- DE-A1- 19 913 712
- GB-A- 1 515 390
- US-A- 3 973 179
- US-A1- 2003 089 511

## Beschreibung

Die Erfindung betrifft ein Elektrowerkzeug nach dem Oberbegriff des Patentanspruchs 1.

Bei solchen, insbesondere als Akku-Elektrowerkzeung, ausgestalteten Elektrowerkzeugen handelt es sich um Bohrmaschinen, Schraubmaschinen, Winkelschleifer, Hobel, Fräsen oder dergleichen.

Ein solches, aus der DE 196 04 346 A1 bekanntes Elektrowerkzeug besitzt ein Elektrowerkzeug-Gehüuse, in dem sich ein Elektromotor befindet. Zur Energieversorgung des Elektromotors dient ein Energiespeicher, und zwar ein Akku, der wiederum ein im oder am Elektrowerkzeug-Gehäuse wechselbar befestigbaren Energespeicher-Gehäuse aufweist. Mit Hilfe eines manuell betätigbaren Betätigungsorgans wird ein Schaltmittel für die Energieversorgung des Elektromotors, die gegebenenfalls steuer- und/oder regelbar ist, geschaltet.

In herkömmlicher Weise ist das Schaltmittel zusammen mit dem Betätigungsorgan als Elektrowerkzeugschalter im Elektrowerkzeug-Gehäuse angeordnet, und zwar ist der Elektrowerkzeugschalter üblicherweise im Handgriff des Elektröwerkzeugs befindlich. In manchen Füllen mangelt es einer solchen Anordnung an Flexibilität. Insbesondere sind elektrische Zuleitungen vom Energiespeicher zum Elektrowerkzeugschalter und von diesem zum Elektromotor notwendig.

Weiter ist in der GB 1 515 390 A ein Akku-Elektrowerkzeug mit einem Elektromotor gezeigt, das ein Elektrowerkzeug-Gehäuse und ein in der Art eines Handgriffs ausgestaltetes Energiespeicher-Gehäuse aufweist. Das Energiespeicher-Gehäuse ist am Elektrowerkzeug-Gehäuse befestigbar. Desweiteren enthält das Energiespeicher-Cehäuse ein Schaltmittel zum Schalten der Energieversorgung für den Elektromotor sowie ein zum Schaltmittel zugehöriges Betätigungsorgan. Ein ebensolches Elektrowerkzeug ist auch aus dem Dokument EP 1 075 906 A2 bekannt.

Der Erfindung liegt die Aufgabe zugrunde, eine flexiblere Anordnung von Betätigungsorgan und Schaltmittel zu schaffen, insbesondere die Anordnung im Hinblick auf die Zuleitungen' zu vereinfachen.

Diese Aufgabe wird bei einem gattungsgemäßen Elektrowerkzeug durch die kennzeichnenden Merkmale des Anspruchs 1 gelöst.

Beim erfindungsgemäßen Elektrowerkzeug sind sowohl das Schaltmittel als auch das Betätigungsorgan im oder am Energiespeicher-Gehäuse befindlich. Das für den Benutzer am Energiespeicher-Gehäuse manuell zugängliche Betätigungsorgan wirkt bei dessen Bewegung durch den Benutzer betätigend auf das Schaltmittel ein. Die Einwirkung des Betätigungsorgans auf das Schaltmittel kann entsprechend den Gegebenheiten im Energiespeicher-Gehäuse direkt und/oder indirekt erfolgen. Mit anderen Worten ist beim Akku-Elektrowerkzeug nach der Erfindung der Schalter mitsamt dem Betätigungsorgan in der Art eines Elektrowerkzeugschalters im Akku-Pack angeordnet. Vorteilhafterweise entfällt damit die bisher im Elektrowerkzeug-Gehäuse notwendige Verkabelung des Schalters mit dem Energiespeicher und dem Elektromotor, da ein wesentlicher Teil der elektrischen Leitungen im Energiespeicher-Gehäuse befindlich ist. Der Energiespeicher ist in das Elektrowerkzeug-Gehäuse an dessen Handgriff mittels Einschieben zumindest teilweise einführbar. Das Einführen des Energiespeicher-Gehäuses mit auch aus dem Elektrowerkzeug-Gehäuse herausragenden Betätigungsorgan ist dadurch ermöglicht, indem eine einseitig offene Aufnahme im Elektrowerkzeug-Gehäuse am Handgriff befindlich ist. Beim Einführen des Energiespeichers in den Handgriff läßt sich dann das Betätigungsorgan an dieser Aufnahme beziehungweise Öffnung im Handgriff durchschieben. Eine Schalteranordnung für ein solcherart ausgestaltetes Elektrowerkzeug besteht somit aus einem im oder am Energiespeicher-Gehäuse befindlichen Betätigungsorgan und/oder dem im Energiespeicher-Gehäuse befindlichen Schaltmittel. Weitere Ausgestaltungen der Erfindung sind Gegenstand der Unteransprüche.

Da sowohl das Schaltmittel als auch das Betätigungsorgan im oder am Energiespeicher-Gehäuse befindlich sind, ist somit kein weiteres Schaltmittel und/oder Betätigungsorgan zum Schalten der Energieversorgung des Elektromotors im oder am Elektrowerkzeug-Gehäuse angeordnet. Allenfalls befinden sich weitere Einstellmittel für das Steuern und/oder Regeln der Energieversorgung des Elektromotors im oder am Elektrowerkzeug-Gehäuse. Aus Gründen der einfacheren Verkabelung ist es jedoch bevorzugt, auch diese vom Benutzer manuell bedienbaren Einstellmittel, die beispielsweise in der Art eines Potentiometers, eines Stufenschalters o. dgl. ausgestaltet sind, am oder im Energiespeicher-Gehäuse anzuordnen.

Bei dem Schaltmittel kann es sich in kostengünstiger Weise um einen elektrischen Schalter handeln. Der elektrische Schalter kann weiter mit dem Betätigungsorgan als eine selbständige, vormontierbare Baueinheit ausgestaltet sein, wodurch eine einfache Montage im Energiespeicher-Gehäuse ermöglicht ist. Ebensogut kann es sich bei dem Schaltmittel auch um einen in vorteilhafter Weise verschleißfrei arbeitenden Sensorschalter, wie einen Kraftsensor, einen Hallsensor, einen magnetoresistiven Sensor o. dgl., handeln. Ein derartiger Sensorsehalter gestattet darüber hinaus eine kompakte, platzsparende Anordnung im Energiespeicher-Gehäuse. Die Einwirkung des Betätigungsorgans auf das Schaltmittel kann entsprechend den Gegebenheiten im Energiespeicher-Gehäuse durch ein sowohl mit dem Betätigungsorgan als auch mit dem Schaltmittel zusammenwirkendes und/oder in Wirkverbindung bringbares Übertragungs mittel erfolgen, das die Bewegung des Betätigungsorgans beispielsweise über ein elastisches Element auf das Schaltmittel überträgt. Vorteilhafterweise läßt sich dadurch das Betätigungsorgan weitgehend ohne Restriktionen an der gewünschten Stelle im oder am Energiespeicher-Gehäuse anordnen, so daß die Ergonomie für den Benutzer verbessert wird. Wiederum kann das Schaltmittel mit dem Betätigungsorgan als eine selbständige, vormontierbare Baueinheit ausgestaltet sein.

Das Betätigungsorgan ragt aus dem Energiespeicher-Gehäuse manuell zugänglich zur Bedienung durch den Benutzer heraus. Ist das Schaltmittel im Energiespeicher-Gehäuse befindlich, so überträgt in weiterer Ausgestaltung ein in das Energiespeicher-Gehäuse hineinführender Stößel am Betätigungsorgan dessen Bewegung auf das Schaltmittel. Dadurch läßt sich das Schaltmittel geschützt vor schädlichen Einflüssen, beilspielsweise Staub, Feuchtigkeit o. dgl., im Energiespeicher-Gehäuse anordnen.

Falls gewünscht kann eine Abdeckung in der Art einer Blende am Energiespeicher-Gehäuse, die dem Betätigungsorgan unterhalb des Stößels zugeordnet ist, angeordnet sein. Diese Blende deckt die Aumahme nach Einführen des Energiespeicher-Gehäuses in das Elektrowerkzeug-Gehäuse ab. Im vollständig eingeschobenen Zustand des Akku-Packs ragt dann das Betätigungsorgan aus dem Handgriff am Etektrowerkzeug-Gehäuse zugänglich heraus, wobei dennoch die Öffnung entsprechend verdeckt ist.

In bekannter Weise kann das Schaltmittel mit einer Elektronik zur Steuerung und/oder Regelung der Energieversorgung in Verbindung stehen. Diese Elektronik kann in der Art einer Pulsweitenmodulation, einer Phasenanschnittsteuerung, einer Phasenabschnittsteuerung o. dgl. arbeiten. Mit Hilfe der Elektronik wird dann der Elektromotor mit einer dem Bewegungsweg des Betätigungsorgans zugeordneten Drehzahl, einem dem Bewegungsweg des Betätigungsorgans zugeordneten Drehmoment o. dgl. betrieben. Es bietet sich nun an, die Elektronik ebenes im Energiespeicher-Gehäuse anzuordnen, wobei in einer besonders montagefreundlichen Ausgestaltung die Elektronik auf einer Leiterplatte im Energiespeicher-Gehäuse befindlich ist. Dadurch ist die Elektronik vor Beschädigungen im rauhen Betrieb des Elektrowerkzeugs weitgehend geschützt. Gleichzeitig kann die Elektronik zusätzlich wenigstens als Teil der Ladeelektronik zum Aufladen des Energiespeichers dienen, so daß mit einer derartigen Ausgestaltung eine zusätzliche Kosteneinsparung erzielbar ist.

Die mit der Erfindung enzielten Vorteile bestehen insbesondere darin, daß aufgrund der Anordnung des Schaltmittel sowie des Betätigungsorgans im oder am Energiespeicher-Gehäuse die Flexibilität in der Gestaltung des Elektrowerkzeugs erhöht ist. Es ist folglich keine mechanisch aufwendige Trennung von Schaltmittel und Betätigungsorgan, welche fehleranfällig und auch teuer ist sowie ein zusätzliches weiteres mechanisches Übertragungsmittel zwischen Betätigungsorgan und Schaltmittel benötigt, erforderlich. Darüberhinaus wird dadurch ein kompaktes Elektrowerkzeug ermöglicht. Außerdem kann die Griffschale sehr schmal gebaut werden.

Desweiteren kann die Ladeelektronik für den Energiespeicher im Energiespeicher-Gehäuse befindlich sein. Es bietet sich dann an, die Elektronik für die Drehzahlsteuerung und/oder
- regelung ebenfalls im Energiespeicher-Gehäuse unterzubringen, so daß das Schaltmittel in unmittelbarer Nähe der Elektronik angeordnet werden kann. Desweiteren kann die Ladeelektronik wenigstens zum Teil für die Elektronik zur Drehzahlsteuerung und/oder
- regelung mitverwendet werden, so daß hierdurch Kosteneinsparungen erzielbar sind. Da nur eine Platine für die Elektronik beziehungsweise Elektroniken notwendig ist, können weitere Kosten gespart werden.

Außerdem wird der Verdrahtungsaufwand im Elektrowerkzeug minimiert. So ist der Elektromotor direkt mit dem Energiespeicher kontaktierbar, wodurch Zuleitungen eingespart werden sowie die Fehler- und Ausfallsicherheit gesteigert ist. Desweiteren sind Zusatzfunktionen für das Elektrowerkzeug in einfacher Weise auf der Platine implementierbar, beispielsweise kann eine Elektronik im Akkupack zur Abschaltung der Akkuspannung bei Überlastung dienen. Schließlich ist auch die Kühlung für die Elektronik auf der Platine in vielfältiger und einfacher Art und Weise möglich, beispielsweise kann sogar ein motorbetriebener Lüfter im Energiespeicher-Gehäuse angeordnet sein.

Zusammenfassend läßt sich zum erfindungsgemäßen Elektrowerkzeug sagen, daß sich die Mittel zur manuellen Bedienung des Elektrowerkzeugs durch den Benutzer sowie auch weitgehend komplett die Elektronik im Akkupack befinden. Diese Anordnung eignet sich besonders für neue Akkutechnologien, beispielsweise für Li-Ionen- oder Li-Polymer-Technologien, bei denen eine zusätzliche Elektronik im Akkupack notwendig ist. Diese Elektronikbaugruppe im Akkupack wird erfindungsgemäß auch zur Drehzahleinstellung des Elektromotors verwendet, so daß auf die bisher übliche, in der Griffschale des Elektrowerkzeugs befindliche Elektronik für die Drehzahlverstellung verzichtet werden kann. Dadurch wird sowohl die Wirtschaftlichkeit als auch die Ergonomie gesteigert.

Ausführungsbeispiele der Erfindung mit verschiedenen Weiterbildungen und Ausgestaltungen sind in den Zeichnungen dargestellt und werden im folgenden näher beschrieben. Es zeigen
- Fig. 1: ein Elektrowerkzeug mit einem Energiespeicher in Seitenansicht sowie in teilweiser aufgebrochener Darstellung,
- Fig. 2: das Elektrowerkzeug in Frontansicht entsprechend der Richtung II in Fig. 1,
- Fig. 3: den Energiespeicher gemäß einer ersten Ausführung in Seitenansicht sowie in teilweiser aufgebrochener Darstellung,
- Fig. 4: das Elektrowerkzeug wie Fig. 2, jedoch mit entferntem Energiespeicher,
- Fig. 5: den Energiespeicher gemäß einer zweiten Ausführung in Seitenansicht sowie in teilweiser aufgebrochener Darstellung und
- Fig. 6: ein Elektrowerkzeug wie in Fig. 1 entsprechend einer weiteren Ausführungsform.

In Fig. 1 ist ein Elektrowerkzeug 1, bei dem es sich um eine Akku-Bohrmaschine handelt, gezeigt. Das Elektrowerkzeug 1 besitzt ein Elektrowerkzeug-Gehäuse 2 mit einer Werkzeugaufnahme 21 für das Werkzeug 22, beispielsweise einen Bohrer. Im Elektrowerkzeug-Gehäuse 2 befindet sich ein in Fig. 1 schematisch angedeuteter Elektromotor 3 zum Antrieb der Werkzeugaufnahme 21. Für die Energieversorgung des Elektromotors 3 dient ein Energiespeicher 4, bei dem es sich insbesondere um eine Art von Akku für die Spannungsversorgung des Elektromotors 3 handelt. Der Energiespeicher 4 weist ein Energiespeicher-Gehäuse 5 auf, das im und/oder am Elektrowerkzeug-Gehäuse 2 wechselbar befestigbar ist, und zwar durch Einstecken in den Handgriff 6 am Elektrowerkzeug-Gehäuse 2. Mittels Steckkontakten 23 (siehe Fig. 3) kontaktiert der im Handgriff 6 eingesteckte Energiespeicher 4 den Elektromotor 3 zu dessen Spannungsversorgung.

Das Elektrowerkzeug 1 weist ein Betätigungsorgan 7 zum Betätigen eines Schaltmittels 8 (siehe Fig. 3) für die Energieversorgung des Elektromotors 3 auf. Das Betätigungsorgan 7 ist vom Benutzer gegen die Kraft einer in Fig. 3 lediglich schematisch gezeigten Druckfeder 11 durch eine Druckbewegung manuell betätigbar, um so die Spannungsversorgung für den Elektromotor 3 ein- und/oder auszuschalten. Entgegen der bisherigen Anordnung befinden sich sowohl das Schaltmittel 8 als auch das Betätigungsorgan 7 im und/oder am Energiespeicher-Gehäuse 5, wie anhand der Fig. 3 ersichtlich ist, derart daß kein weiteres Schaltmittel und/oder Betätigungsorgan zum Schalten der Energieversorgung des Elektromotors 3 am Elektrowerkzeug-Gehäuse 2 angeordnet ist. Das Betätigungsorgan 7 wirkt nun bei dessen Bewegung direkt und/oder indirekt betätigend auf das Schaltmittel 8 ein.

Bei dem in Fig. 3 schematisch angedeuteten Schaltmittel 8 handelt es sich um einen in herkömmlicher Art und Weise ausgebildeten elektrischen Schalter mit einem elektromechanischen Kontaktsystem 10. Das Betätigungsorgan 7 wirkt über einen Stößel 9, der beweglich in das Innere des Energiespeicher-Gehäuses 5 hineinführt, auf das Schaltmittel 8 ein. Das elektromechanische Kontaktsystem 10 ist zusammen mit dem Betätigungsorgan 7 als eine selbständige, vormontierbare Baueinheit ausgestaltet, so daß das Schaltmittel 8 in der Art eines kompletten elektrischen Schalters in das Energiespeicher-Gehäuse 5 bei Montage des Energiespeichers 4 eingesetzt wird.

Ebensogut kann es sich bei dem Schaltmittel 8 um einen Sensorschalter mit einem Sensor 12, wie einen Kraftsensor, einen Hallsensor, einen magnetoresistiven Sensor, einen kapazitiven Drucksensor o. dgl., handeln, wie in Fig. 5 zu sehen ist. Das einen Stößel 9 aufweisende Betätigungsorgan 7 ist wiederum gegen die Kraft einer Druckfeder 11 bewegbar. Ein sowohl mit dem Betätigungsorgan 7 als auch mit dem Schaltmittel 8 zusammenwirkendes und/oder in Wirkverbindung bringbares Übertragungsmittel 13 überträgt die Bewegung des Betätigungsorgans 7 auf das Schaltmittel 8. Als Übertragungsmittel 13 dient eine Blattfeder, die in etwa mittig an einer Einspannstelle 14 befestigt ist. Ein Ende der Blattfeder 13 steht mit dem Stößel 9 in Verbindung, während das andere Ende der Blattfeder 13 über ein elastisches Element 15 auf den Sensor 12 einwirkt.

Der Sensor 12 ist in etwa senkrecht abstehend auf einer Leiterplatte 19 angebracht. Auch hier kann das Schaltmittel 8 mitsamt dem Sensor 12 und gegebenenfalls der Leiterplatte 19 sowie mit dem Betätigungsorgan 7 als eine selbständige, vormontierbare Baueinheit ausgestaltet sein, was jedoch nicht näher gezeigt ist.

Wie anhand von Fig. 1 zu erkennen ist, ragt das Betätigungsorgan 7 aus dem Elektrowerkzeug-Gehäuse 2 für den Benutzer manuell zugänglich heraus. Daher ragt das Betätigungsorgan 7 gemäß Fig. 3 oder Fig. 5 auch aus dem Energiespeicher-Gehäuse 5 heraus, wobei der in das Energiespeicher-Gehäuse 5 hineinführende Stößel 9 am Betätigungsorgan 7 dessen Bewegung auf das Schaltmittel 8 überträgt. Der Energiespeicher 4 ist in das Elektrowerkzeug-Gehäuse 2 an dessen Handgriff 6 mittels Einschieben einführbar. Um das Einschieben mitsamt dem aus dem Elektrowerkzeug-Gehäuse 2 herausragenden Betätigungsorgan 7 zu gestatten, befindet sich eine einseitig offene Aufnahme 16 im Handgriff 6 des Elektrowerkzeug-Gehäuses 2, wie man anhand von Fig. 4 sieht, derart daß der Stößel 9 in der Aufnahme 16 durchschiebbar ist. Eine in Fig. 3 oder Fig. 5 gezeigte Abdeckung 17 in der Art einer Blende am Energiespeicher-Gehäuse 5 schließt die Aufnahme 16 im eingeschobenen Zustand des Energiespeichers 4. Die Abdeckung 17 ist dem Betätigungsorgan 7 zugeordnet sowie unterhalb des Stößels 9 angeordnet, derart daß die Aufnahme 16 nach Einführen des Energiespeicher-Gehäuses 5 in das Elektrowerkzeug-Gehäuse 2 entsprechend der Fig. 2 abgedeckt ist.

Gemäß einer weiteren Ausführungsform, die in Fig. 6 gezeigt ist, ist das Energiespeicher-Gehäuse 5 selbst in der Art eines Handgriffs 6' für das Elektrowerkzeug-Gehäuse 2 ausgebildet. Dadurch benötigt das Elektrowerkzeug-Gehäuse 2 keinen weiteren Handgriff, vielmehr übernimmt das Energiespeicher-Gehäuse 4 diese Funktion. Wie man weiter der Fig. 6 entnimmt, ist der den Energiespeicher 4 beinhaltende Handgriff 6' an dem den Elektromotor 3 enthaltenden Teil des Elektrowerkzeug-Gehäuses 2 wechselbar befestigbar. Dazu weist der im Handgriff 6' befindliche Energiespeicher 4 Steckkontakte 23 auf, die an Gegenkontakten 25 im Elektrowerkzeug-Gehäuse 2 ansteckbar sind. Von den Gegenkontakten 25 führen dann Zuleitungen 26 für die elektrische Spannung zum Elektromotor 3.

Falls gewünscht kann die Drehzahl des Elektromotors 3 steuer- und/oder regelbar sein, so daß die Drehzahl entsprechend dem Verstellweg des Betätigungsorgans 7, der vom Benutzer durch Drücken am Betätigungsorgan 7 erzeugt wird, eingestellt wird. Das Schaltmittel 8 steht dann mit einer in Fig. 3 oder Fig. 5 schematisch angedeuteten Elektronik 18 zur Steuerung und/oder Regelung der Spannungsversorgung für den Elektromotor 3 in Verbindung. Die Elektronik 18 kann in der Art einer Pulsweitenmodulation-Schaltung ausgestaltet sein, falls der Elektromotor 3 mit Gleichspannung betrieben wird. Bei einem mit Wechselspannung betriebenen Elektromotor 3 eignet sich eine Phasenanschnittsteuerung, eine Phasenabschnittsteuerung o. dgl. als Elektronik 18. Selbstverständlich kann der Elektromotor 3 auch mit einem dem Verstellweg des Betätigungsorgans 7 zugeordneten Drehmoment o. dgl. mittels der Elektronik 18 betreibbar sein. Die Elektronik 18 ist ebenfalls im Energiespeicher-Gehäuse 5 angeordnet, und zwar auf der Leiterplatte 19. Auf der Leiterplatte 19 kann gleichzeitig die zum Aufladen des Energiespeichers 4 dienende Ladeelektronik 20 befindlich sein, wobei gegebenenfalls elektrische und/oder elektrische Bauteile sowohl für die Elektronik 18 als auch für die Ladeelektronik 20 gleichzeitig verwendbar sind. Elektrische Leitungen 24 im Energiespeicher-Gehäuse 5 dienen zur elektrischen Verbindung zwischen dem Schaltmittel 8 und/oder der Leiterplatte 19 mit der Elektronik 8 und gegebenenfalls der Ladeelektronik 20 sowie den Steckkontakten 23.

Wie bereits ausgeführt, befindet sich das Schaltmittel 8 und/oder das Betätigungsorgan 7 zum Schalten der Energieversorgung des Elektromotors 3 am Elektrowerkzeug-Gehäuse 2. Allenfalls weitere Einstellmittel für das Steuern und/oder Regeln der Energieversorgung des Elektromotors 3 sind noch am Elektrowerkzeug-Gehäuse 2 angeordnet. Zweckmäßigerweise sind jedoch auch diese vom Benutzer manuell bedienbare Einstellmittel 27 ebenfalls am Energiespeicher-Gehäuse 5 angeordnet, wie in Fig. 6 schematisch angedeutet. Bei dem Einstellmittel 27 kann es sich um ein Potentiometer, einen Stufenschalter o. dgl. handeln, wobei das Einstellmittel 27 beispielsweise zur Voreinstellung einer maximalen Drehzahl, eines maximalen Drehmoments o. dgl. für den Betrieb des Elektromotors 3 dient.

Die Schalteranordnung für ein Elektrowerkzeug 1 gemäß der vorstehenden Beschreibung besteht somit aus dem im und/oder am Energiespeicher-Gehäuse 5 befindlichen Betätigungsorgan 7 und/oder dem im Energiespeicher-Gehäuse 5 befindlichen Schaltmittel 8, wobei das Betätigungsorgan 7 sowie das Schaltmittel 8 in der Art einer vormontierten Baueinheit ausgestaltet sein können, die wiederum in das Energiespeicher-Gehäuse 5 eingesetzt wird. Die Erfindung ist jedoch nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. So kann die Erfindung, insbesondere die beschriebene Schalteranordnung, nicht nur bei Akku-Elektrowerkzeugen sondern auch bei sonstigen Elektrogeräten, die mit einem insbesondere wechselbar ausgestalteten Energiespeicher versehen sind, wie Elektrohaushaltsgeräten, Elektrogartengeräten, Werkzeugmaschinen o. dgl., in vielfältiger Art und Weise Verwendung finden.

### Bezugszeichen-Liste:

- 1:: Elektrowerkzeug
- 2:: Elektrowerkzeug-Gehäuse
- 3:: Elektromotor
- 4:: Energiespeicher
- 5:: Energiespeicher-Gehäuse
- 6, 6':: Handgriff
- 7:: Betätigungsorgan
- 8:: Schaltmittel
- 9:: Stößel
- 10:: elektrischer Schalter / elektromechanisches Kontaktsystem
- 11:: Druckfeder
- 12:: Sensorschalter / Sensor
- 13:: Übertragungsmittel / Blattfeder
- 14:: Einspannstelle
- 15:: elastisches Element
- 16:: Aufnahme
- 17:: Abdeckung
- 18:: Elektronik (für die Drehzahl)
- 19:: Leiterplatte
- 20:: Ladeelektronik
- 21:: Werkzeugaufnahme
- 22:: Werkzeug
- 23:: Steckkontakt
- 24:: elektrische Leitung
- 25:: Gegenkontakt
- 26:: Zuleitung
- 27:: Einstellmittel

## Patentansprüche

1. Elektrowerkzeug, insbesondere Akku-Elektrowerkzeug, mit einem Elektrowerkzeug-Gehäuse (2), mit einem im Elektrowerkzeug-Gehäuse (2) befindlichen Elektromotor (3), mit einem Energiespeicher (4) für die Energieversorgung des Elektromotors (3), sowie mit einem mittels eines Betätigungsorgans (7) betätigbaren Schaltmittel (8) zum Schalten, Steuern, Regeln o. dgl. der Energieversorgung des Elektromotors (3), wobei der Energiespeicher (4) ein Energiespeicher-Gehäuse (5) aüfweist, wobei sowohl das Schaltmittel (8) als auch das Betätigungsorgan (7) im oder am Energiespeicher-Gehäuse (5) befindlich sind, und wobei das Betätigungsorgan (7) bei dessen Bewegung betätigend auf das Schaltmittel (8) einwirkt, **dadurch gekennzeichnet, daß** das Energiespeicher- Gehäuse (5) im Elektrowerkzeug-Gehäuse (2) befestigbar ist, das Energiespeicher-Gehäuser (5) in das Elektrowerkzeug-Gehäuse (2) an dessen Handgriff (6) einführbar ist, und daß eine einseitig offene Aufnahme (16) im Elektowerkzeug-Gehäuse (2) befindlich ist, derart daß das Einführen des Energiespeicher-Gehäuses (5) mit aus dem Elektrowerkzeug-Gehäuse (2) herausragenden Betätigungsorgan (7) ermöglicht ist.

2. Elektrowerkzeug nach Anspruch 1, **dadurch gekennzeichnet, daß** es sich bei dem Schaltmittel (8) um einen elektrischen Schalter mit einem elektromechanischen Kontaktsystem (10) handelt, und daß der elektrische Schalter (10) mit dem Betätigungsorgan (7) als eine Baueinheit ausgestaltet ist.

3. Elektrowerkzeug nach Anspruch 1, **dadurch gekennzeichnet, daß** es sich bei dem Schaltmittel (8) um einen Sensorschalter mit einem Sensor (12), wie einen Kraftsensor, einen Hallsensor, einen magnetoresistiven Sensor o. dgl., handelt, und daß ein sowohl mit dem Betätigungsorgan (7) als auch mit dem Schaltmittel (8) zusammenwirkendes und/oder in Wirkverbindung bringbares Übertragungsmittel (13) die Bewegung des Betätigungsorgans (7) auf das Schaltmittel (8) überträgt.

4. Elektrowerkzeug nach Anspruch 3, **dadurch gekennzeichnet, daß** das Übertragungsmittel (13) über ein elastisches Element (15) auf den Sensorschalter (12) einwirkt.

5. Elektrowerkzeug nach Anspruch 3 oder 4, **dadurch gekennzeichnet, daß** der Sensorschalter (12) mit dem Betätigungsorgan (7) als eine Baueinheit ausgestaltet ist.

6. Elektmwerkzeug nach einem der Ansprüche 1 bis 5, **dadurch gekennzeichnet, daß** das Betätigungsorgan (7) aus dem Energiespeicher-Gehäuse (5) manuell zugänglich herausragt, und daß ein Stößel (9) am Betätigungsorgan (7) dessen Bewegung auf das Schaltmittel (8) überträgt.

7. Elektrowerkzeug nach einem der Ansprüche 1 bis 6, **dadurch gekennzeichnet, daß** eine Abdeckung (17) in der Art einer blende am Energiespeicher-Gehäuse (5) ungeordnet ist, derart daß die Aufnahme (16) nach Einführen des Energiespeicher-Gehäuses (5) in das Elektrowerkzeug-Gehäuse (2) abgedeckt ist.

8. Elektrowerkzeug nach Anspruch 7, **dadurch gekennzeichnet, daß** die Abdeckung (17) dem Betätigungsorgan (7) zugeordnet sowie unterhalb des Stößels (9) angeordnet ist.

9. Elektrowerkzeug nach einem der Ansprüche 1 bis 8, **dadurch gekennzeichnet, daß** das Schaltmittel (8) mit einer Elektronik (18) zur Steuerung und/oder Regelung der Energieversorgung in der Art einer Pulsweitenmodulation, einer Phasenanschnittsteuerung, einer Phasenabschnittsteuerung o. dgl. in Verbindung steht, und daß die Elektronik (18) im Energiespeicher-Gehäuse (5) angeordnet ist.

10. Elektrowerkzeug nach Anspruch 9, **dadurch gekennzeichnet, daß** die Elektronik (18) zusätzlich wenigstens als Teil der Ladeelektronik (20) zum Aufladen des Energiespeichers (4) dient.

11. Elektrowerkzeug nach Anspruch 9 oder 10, **dadurch gekennzeichnet, daß** die Elektronik (18) und/oder die Ladeelektronik (20) auf einer Leiterplatte (19) im Energiespeicher-Gehäuse (5) befindlich ist.

12. Elektrowerkzeug nach Anspruch 9, 10 oder 11, **dadurch gekennzeichnet, daß** der Elektromotor (3) mit einer dem Bewegungsweg des Betätigungsorgans (7) zugeordneten Drehzahl, einem dem Bewegungsweg des Betätigungsorgans (7) zugeordneten Drehmoment o. dgl. betreibbar ist.

13. Elektrowerkzeug nach einem der Ansprüche 9 bis 11, **dadurch gekennzeichnet, daß** ein Einstellmittel (27) für das Steuern und/oder Regeln der Energieversorgung des Elektromotors (3) in der Art eines Potentiometers, eines Stufenschalters o. dgl. am oder im Energiespeicher-Gehäuse (5) angeordnet ist.

14. Schalteranordnung bestehend aus einem im oder am Energiespeicher-Gehäuse (5) befindlichen Betätigungsorgan (7) und/oder Schaltmittel (8) für ein Elektrowerkzeug (1) nach einem der vorstehenden Ansprüche.

## Claims

1. Electric tool, in particular a battery-operated tool, with an electric tool housing (2), an electric motor (3) located in the electric tool housing (2), an energy storage device (4) for supplying power to the electric motor (3) and with a switching means (8) activated by means of an actuating element (7) for switching, controlling, regulating or the like the power supply to the electric motor (3), whereby the energy storage device (4) comprises an energy storage device housing (5), whereby both the switching means (8) and the actuating element (7) are located in or on the energy storage device housing (5), and whereby the actuating element (7) during its movement actuates the switching means (8), **characterised in that** the energy storage device housing (5) can be secured in the electric tool housing (2), **in that** the energy storage device housing (5) can be inserted into the electric tool housing (2) in its handle (6), and **in that** a mount (16) which is open on one side is located in the electric tool housing (2) so as to allow the introduction of the energy storage device housing (5) with actuating element (7) projecting out of the electric tool housing (2).

2. Electric tool according to claim 1, **characterised in that** the switching means (8) is an electric switch with an electromechanical contact system (10), and **in that** the electric switch (10) is designed to be one component with the actuating element (7).

3. Electric tool according to claim 1, **characterised in that** the switching means (8) is a sensor switch with a sensor (12), such as a power sensor, a Hall sensor, a magnetoresistant sensor or the like, and **in that** a transmission means (13), which cooperates with and/or can be brought into active connection with the actuating element (7) and the switching means (8), transmits the movement of the actuating element (7) to the switching means (8).

4. Electric tool according to claim 3, **characterised in that** the transmission means (13) acts via an elastic element (15) on the sensor switch (12).

5. Electric tool according to claim 3 or 4, **characterised in that** the sensor switch (12) is designed to be one component with the actuating element (7).

6. Electric tool according to one of claims 1 to 5, **characterised in that** the actuating element (7) projects in a manually accessible manner from the energy storage device housing (5), and **in that** a ram (9) on the actuating element (7) transmits its movement to the switching means (8).

7. Electric tool according to one of claims 1 to 6, **characterised in that** a cover (17) is arranged in the form of screen on the energy storage device housing (5), such that the mount (16) is covered after the introduction of the energy storage device housing (5) into the electric tool housing (2).

8. Electric tool according to claim 7, **characterised in that** the cover (17) is allocated to the actuating element (7) and is arranged underneath the ram (9).

9. Electric tool according to one of claims 1 to 8, **characterised in that** the switching means (8) is connected to electronics (18) for controlling and/or regulating the power supply in the manner of pulse-width modulation, phase-angle control, phase-segment control or the like, and **in that** the electronics (18) are arranged in the energy storage device housing (5).

10. Electric tool according to claim 9, **characterised in that** the electronics (18) are used in addition at least as part of the charging electronics (20) for charging the energy storage device (4).

11. Electric tool according to claim 9 or 10, **characterised in that** the electronics (18) and/or the charging electronics (20) is located on a circuit board (19) in the energy storage device housing (5).

12. Electric tool according to claim 9, 10 or 11, **characterised in that** the electric motor (3) can be operated at a speed assigned to the movement path of the actuating element (7) and a torque assigned to the movement path of the actuating element (7).

13. Electric tool according to one of claims 9 to 11, **characterised in that** an adjusting means (27) for controlling and/or regulating the power supply to the electric motor (3) in the manner of a potentiometer, a step switch or the like is arranged on or in the energy storage device housing (5).

14. Switch arrangement consisting of an actuating element (7) located in or on the energy storage device housing (5) and/or switching means (8) for an electric tool (1) according to one of the preceding claims.

## Revendications

1. Outil électrique à main, notamment outil électrique à main alimenté par un accumulateur comportant un boîtier d'outil (2), un moteur électrique (3) logé dans le boîtier d'outil (2), un accumulateur d'énergie (4) pour assurer l'alimentation en énergie du moteur électrique (3) ainsi qu'un moyen de commutation (8) actionné à l'aide d'un organe de commutation (7) pour commuter, commander, réguler ou analogue, l'alimentation en énergie du moteur électrique (3),
l'accumulateur d'énergie (4) ayant un boîtier d'accumulateur (5), le moyen de commutation (8) et aussi l'organe d'actionnement (7) se trouvant tous deux dans ou sur le boîtier d'accumulateur d'énergie (5) et l'organe d'actionnement (7) lorsqu'il est actionné, agit sur le moyen de commutation (8),
**caractérisé en ce que**
le boîtier (5) de l'accumulateur d'énergie est fixé dans le boîtier (2) de l'outil électrique,
le boîtier de l'accumulateur d'énergie (5) s'introduit dans la poignée (6) du boîtier de l'outil électrique (2), et
le boîtier (2) de l'outil électrique comporte d'un côté, un logement ouvert (16) de façon à permettre l'introduction du boîtier d'accumulateur d'énergie (5) avec l'organe d'actionnement (7) qui dépasse du boîtier (2) de l'outil électrique.

2. Outil électrique à main selon la revendication 1,
**caractérisé en ce que**
le moyen de commutation (8) est un commutateur électrique muni d'un système de contacts électromécanique (10), et
le commutateur électrique (10) constitue un ensemble avec l'organe d'actionnement (7).

3. Outil électrique à main selon la revendication 1,
**caractérisé en ce que**
le moyen de commutation (8) est un commutateur à capteur (12) tel qu'un capteur de force, un capteur Hall, un capteur magnéto-résistant ou un capteur analogue et un moyen de transmission (13) coopérant avec l'organe d'actionnement (7) et aussi avec le moyen de commutation (8) et/ou susceptible d'être mis en coopération, transmet le mouvement de l'organe d'actionnement (7) au moyen de commutation (8).

4. Outil électrique à main selon la revendication 3,
**caractérisé en ce que**
le moyen de transmission (13) agit sur le commutateur à capteur (12) par un élément élastique (15).

5. Outil électrique à main selon la revendication 3 ou 4,
**caractérisé en ce que**
le commutateur à capteur (12) est réalisé sous la forme d'un ensemble avec l'organe d'actionnement (7).

6. Outil électrique à main selon l'une des revendications 1 à 5,
**caractérisé en ce que**
l'organe d'actionnement (7) dépasse du boîtier d'accumulateur d'énergie (5) pour être accessible à la main et un poussoir (9) de l'organe d'actionnement (7) transmet son mouvement au moyen de commutation (8).

7. Outil électrique à main selon l'une des revendications 1 à 6,
**caractérisé en ce qu'**
un couvercle (17) en forme d'écran est prévu sur le boîtier d'accumulateur d'énergie (5) de façon à couvrir le logement (16) après introduction du boîtier d'accumulateur d'énergie (5) dans le boîtier (2) de l'outil électrique.

8. Outil électrique à main selon la revendication 7,
**caractérisé en ce que**
le couvercle (17) est associé à l'organe d'actionnement (7) et se trouve sous le poussoir (9).

9. Outil électrique à main selon l'une des revendications 1 à 8,
**caractérisé en ce que**
le moyen de commutation (8) comporte un circuit électronique (18) pour commander et/ou réguler l'alimentation en énergie à la manière d'une modulation de largeur d'impulsion, d'une commande de découpage de début de phase, d'une commande de découpage de fin de phase ou analogue et le circuit électronique (18) est logé dans le boîtier (5) de l'accumulateur d'énergie.

10. Outil électrique à main selon la revendication 9,
**caractérisé en ce que**
le circuit électronique (18) est en outre une partie de l'électronique de charge (20) pour charger l'accumulateur d'énergie (4).

11. Outil électrique à main selon la revendication 9 ou 10,
**caractérisé en ce que**
l'électronique (18) et/ou l'électronique de charge (20) sont prévues sur une plaque de circuit (19) dans le boîtier (5) de l'accumulateur d'énergie.

12. Outil électrique à main selon les revendications 9, 10 ou 11,
**caractérisé en ce que**
le moteur électrique (3) fonctionne à une vitesse de rotation associée au mouvement de l'organe d'actionnement (7), avec un couple ou analogue associé au mouvement de l'organe d'actionnement (7).

13. Outil électrique à main selon l'une des revendications 9 à 11,
**caractérisé par**
un moyen de réglage (27) pour commander et/ou réguler l'alimentation en énergie du moteur électrique (3) à la manière d'un potentiomètre, d'un commutateur à gradins ou d'un moyen analogue sur ou dans le boîtier (5) de l'accumulateur d'énergie.

14. Dispositif de commutation composé d'un organe d'actionnement (7) prévu dans ou sur le boîtier d'accumulateur d'énergie (5) et/ou le moyen de commutation (8) pour un outil électrique à main, (1), selon l'une des revendications précédentes.
